# EUROPÄISCHE PATENTSCHRIFT

(11) **EP 0 023 232 B1**
(45) Veröffentlichungstag und Bekanntmachung des Hinweises auf die Patenterteilung: **29.02.1984**
(21) Anmeldenummer: 79102711.3
(22) Anmeldetag: 30.07.1979
(51) Int. Cl.: B30B 9/30, B30B 7/04

(54) **Kompaktierpresse für mit Rahmen umgebene Abluftfilter**
Compacting press for framed contaminated-air filters
Presse de compactage pour des filtres d'air contaminé encadrés

(43) Veröffentlichungstag der Anmeldung: 04.02.1981
(73) Patentinhaber: KERNFORSCHUNGSZENTRUM KARLSRUHE GMBH, D-76050 Karlsruhe (DE)
(72) Erfinder: Selig, Manfred, D-7514 Eggenstein-Leopoldshafen 2 (DE); Alisic, Rifat, D-7500 Karlsruhe (DE); Hilligardt, Albrecht, D-7500 Karlsruhe (DE)

## Beschreibung

Die Erfindung bezieht sich auf eine Kompaktierpresse für mit Rahmen umgebene Abluftfilter mit hydraulisch auf den Pressentisch wirkenden Kolben sowie einem feststehenden Pressenoberteil und einem dagegen beweglichen Pressenuntertisch bzw. -backen, wobei an beiden Preßbacken mittels zweier Kniehebel gemeinsam eine oder zwei spiegelbildlich angeordnete Quertraversen angelenkt sind, die nach Art einer Kniehebelpresse mittels der Kniehebel gemeinsam durch die Preßbackenbewegung automatisch senkrecht bzw. quer zur Preßrichtung der Backen in Richtung Pressenmitte einrückbar sind.

Das Ausschleusen von sperrigen, zum Teil kontaminierten Gegenständen wie mit Rahmen umgebenen Abluftfiltern aus sog. Heißen Zellen-Anlagen z.B. in der Kerntechnik ist ein bisher unbefriedigend gelöstes Problem. Zu diesem Zweck sollen die Filter kompaktiert bzw. verdichtet werden, so daß jeweils mehrere Zusammen in einen Transportbehälter geschleust und mit diesem abtransportiert werden können.

Aus der DE-A-15 42 508 ist eine Hochdruckpresse bekannt, die senkrecht von oben nach unten wirkende Hauptambosse bzw. Druckplatten aufweist, an deren Grundplatte mit Hilfe von Kniehebeln jeweils oben und unten angelenkte weitere seitliche Backen angelenkt sind, die senkrecht zur Hauptpreßrichtung von der Seite her Richtung Preßmitte wirken. Diese seitlich wirkenden Backen können jedoch nur eine einfache Bewegung ausführen, die beim Zusammenfahren der Presse aus einem Einschwenken und beim Auseinanderfahren derselben in einem Ausschwenken bestehen. Beim Zusammenpressen von gerahmten Abluftfiltern erweist es sich jedoch als besonders nachteilig, daß damit kein besonders günstig geformter Preßling, der sich in Standardabfallfässern verpacken läßt, erzielt werden kann.

Hier will die vorliegende Erfindung Abhilfe schaffen. Aufgabe dieser Erfindung ist es, eine Presse anzugeben, mit welcher sich ein mit einem Rahmen versehener Abluftfilter in eine besonders günstige, kompakte Form bringen läßt.

Die Erfindung, wie sie in den Ansprüchen gekennzeichnet ist, löst diese Aufgabe dadurch, daß der bzw. die unteren Kniehebel um einen Drehpunkt schwenkbar an einem Nocken mitangelenkt sind, der seinerseits um einen weiteren Drehpunkt drehbar in einer Ausnehmung des unteren Pressenbackens befestigt ist und der mittels eines, an einem dritten Anlenk- bzw. Drehpunkt angreifenden Federelements abhängig von seiner jeweiligen Lage. um seinen Drehpunkt im Backen jeweils in Richtung Pressenmitte bzw. Pressenaußenseite drehbar ist und daß der Nocken eine zur Pressenmitte gerichtete Nockenfläche aufweist, die gegen eine schräge Anlauffläche der Aussparung gerichtet und beim Drehen des Nockens in Richtung Pressenmitte an diese zur Anlage schwenkbar ist. Weitere besonders vorteilhafte Merkmale gemäß der vorliegenden Erfindung sind in den Ansprüchen enthalten.

Die durch die Erfindung erreichten Vorteile sind im wesentlichen darin zu sehen, daß sich mit Hilfe der durch die Erfindung vorgeschlagenen Presse handelsübliche, mit Rahmen versehene Filter zu kompakten Presslingen verarbeiten lassen. Andererseits ist die Presse selbst so kompakt ausgebildet, daß sie sich ohne weiteres in handelsüblichen Fässern transportieren läßt, die allgemein zum Ein- und Ausschleusen von Gegenständen in die erwähnten Heißen Zellen-Anlagen verwendet werden.

Im folgenden wird die Erfindung anhand von lediglich einen Ausführungsweg darstellenden Zeichnungen näher erläutert. Es zeigen
die Fig. 1 in der Seitenansicht die Presse vor dem Pressvorgang und
die Fig. 2 die Vorrichtung nach dem Pressen und
die Fig. 3 eine Draufsicht auf die Fig. 1 und 2 sowie
die Fig. 4a bis f die Funktion der Knickvorrichtung für die Rahmen der zu verpressenden bzw. kompaktierenden Filter in hälftiger Darstellung.

Die in den Fig. 1 bis 3 dargestellte Pressvorrichtung soll einerseits speziell radioaktiv verseuchte Filter 1 kompaktieren, andererseits selbst so kompakt sein, daß sie durch gebräuchliche Schleusöffnungen sogenannter Heißer Zellen ein- bzw. ausgebracht werden kann.

Zwischen dem unteren Pressbacken 2 bzw. Pressentisch und dem oberen Backen 3 befindet sich der eingelegte Filter 1, der normalerweise aus vielfach gefaltetem Filtergewebe besteht, welches gewöhnlich von einem Holzrahmen 4 umgeben ist. Der untere Pressbacken bzw. Pressentisch 2 wird hydraulisch gegen den oberen 3 gepreßt, so daß der Filter 1 auf ein geringeres Volumen kommt-wie in Fig. 2 gezeigt-gebracht wird.

Der obere Pressbacken 3 ist mittels der Führungsanker 5 und 6 fest mit der Bodenplatte 7 verbunden. In dieser Bodenplatte 7 sind weiterhin die Kolbenstangen 8 und 9 verankert, die an ihrem oberen Ende mit Kolbenringen versehene Kolben 10 und 11 aufweisen. Die Kolben 10 und 11 gleiten in Zylinderräumen 12 und 13, die in dem Zylinderaufnahmestück 14 eingebracht sind. Das Zylinderaufnahmestück 14 ist an seinem unteren Ende fest mit dem unteren Pressbacken 2 verbunden und am oberen Ende in der Platte 16 gelagert, die gleichzeitig den Boden 17 der Zylinder 12, 13 bildet Die Teile 8 bis 14, d.h. die Elemente des hydraulischen Antriebs sind jeweils doppelt also auf jeder Seite einmal vorhanden und demnach paarweise an den Außenseiten der Pressbacken 2 und 3 angeordnet, so daß sich der zusammenzupressende Filter nach Entfernung einer der seitlichen Quertraversen 18 dazwischen einlegen läßt.

Das Zylinderaufnahmestück 14 durchdringt dabei den oberen Pressbacken 3 in einer seitlichen Ausnehmung 15, so daß sich bei Hochbewegen des Zylinderaufnahmestükkes 14 die beiden Pressbacken 2 und 3 aneinanderlegen bzw. der dazwischenliegende Filter 1 kompaktiert wird.

Um ein Auseinanderlaufen des gepressten Filters zu verhindern, muß der Filterrahmen 4 vor Beginn des Pressvorganges von außen nach innen eingeknickt bzw. eingekerbt werden, damit sich der Filter zu einem kompakten Pressling kompaktieren läßt. Dies geschieht mit der an der Presse angebrachten, in den Fig. 4a bis 4f genauer dargestellten, zusätzlichen Einknick- bzw. Einkerbvorrichtung.

Das Hauptelement dieser Kerbvorrichtung sind die beiden spiegelbildlich an beiden Seiten der Presse angeordneten Quertraversen 18, die nach innen zum Filter 1 bzw. zur Pressenmitte 32 hingerichtete Schneidkanten 19 aufweisen und die an den Kniehebeln 20 und 21 schwenkbar befestigt sind. Der Antrieb der Kniehebel ist der Übersichtlichkeit halber in den Fig. 1 bis 3 weggelassen, jedoch im Detail in den Fig. 4a bis 4f rechtshälftig gezeigt. Die Kniehebel 20 und 21 sind an ihren anderen Enden an den beiden Pressbacken 3 und 2 befestigt, der obere Kniehebel 20 dabei mittels des abschraubbaren Zwischenstückes 22, der untere auf ähnliche Weise. Durch Entfernen des Zwischenstückes 22 können die Quertraversen 18 leicht abgebaut bzw. weggeschwenkt werden, um zu Transportzwecken den Umfang der Presseinrichtung zu reduzieren oder um den zu kompaktierenden Filter zwischen die Pressbacken einlegen zu können.

In den Figuren 4a bis 4f sind für identische Teile dieselben Positionsnummern wie in den Fig. 1 bis 3 verwendet. Der obere Kniehebel 20 ist mit seinem oberen Ende um den Drehpunkt 23 schwenkbar am oberen Pressbacken 3 und mit seinem unteren Ende um den Drehpunkt 24 an der Quertraverse 18 angelenkt. Der untere Kniehebel 21 ist mit seinem oberen Ende ebenfals an der Traverse 18 um den Drehpunkt 25 angelenkt, an seinem unteren Ende 26 jedoch um den weiteren Drehpunkt 29 drehbar an den Betätigungsnocken 27, der seinerseits um einen erneuten Drehpunkt 28 drehbar an dem unteren Pressbacken befestigt ist. Die beiden Kniehebel 20 und 21 mit den Quertraversen 18 bilden somit, da sie um die Drehpunkte 23 und 29 an den Pressbacken bzw. 24 und 25 an der Quertraverse schwenkbar sind, eine seitliche Zusatzpresseinrichtung ähnlich einer Kniehebelpresse, d.h. beim Gegeneinanderfahren der Pressbacken 2 und 3 drücken die Kniehebel 20 und 21 die Quertraverse 18 mit ihrer Schneidkante 19 nach innen in Richtung Pressenmitte 32 bzw. gegen den Filterrahmen 4. Damit diese Bewegung beim Zusammenfahren zunächst zwangsläufig erfolgt, wird auf den Nocken 27 an einem exzentrisch zum Nockendrehpunkt 28 gelegenen weiteren Dreh- bzw. Anlenkpunkt 30 eine Zugkraft 31 angelegt, die den Nocken in Richtung Pressenmitte 32-bei der gezeichneten Ausführungsform gegen den Uhrzeigersinn-zu drehen sucht. Diese Kraft 31 wird durch das beweglich am unteren Pressbacken 2 angelenkte Zugfederelement 33 erzeugt. Wie bereits erwähnt, ist der Nocken 27 um seine Achse 28 drehbar in einer Aussparung 34 des unteren Pressbackens 2 gelagert. Die Aussparung 34 wird zur Pressenmitte 32 hin durch die schräg nach oben/innen verlaufende Anlauffläche 35 begrenzt, gegen die sich der Nokken 27 bis zum Anlegen seiner zur Pressenmitte 32 gerichteten Nockenfläche 36 drehen läßt. Am oberen Ende der Anlauffläche 35 befindet sich noch eine Nase 37 als Anschlagsbegrenzung, bis zu welcher sich der unteren Kniehebel 21 in Richtung Pressenmitte 32 schwenken läßt.

Die Funktion der Presseinrichtung ist nun wie folgt, wobei sich dieselben Baulemente spiegelbildlich auch an der linken Seite der Presse befinden, die in den Fig. 4a bis 4f nicht dargestellt ist:
Fig. 4a: Der Filter 1 ist zwischen die Pressbacken 2 u. 3 beigelegt. Der hydraulische Antrieb 8 bis 14 erzeugt die Bewegung in Pfeilrichtung 39 und 40. Durch die Zugkraft 31 wird der Nocken 27 nach innen gezogen, die Kniehebel 20 und 21 sind in Richtung der Pfeile 38 gespannt.
Fig. 4b: Der Nocken 27 kommt mit der Nockenfläche 36 zum Anliegen an die Anlauffläche 35 und somit zum Stillstand. Auf die Quertraverse 18 werden Druckkräfte 41 und 42 ausgeübt, die dieselbe nach innen drücken.
Fig. 4c u.d: Die Schneidkanten 19 der Traversen 18 knicken den Rahmen 4 des Filters 1 nach innen bis die unteren Kniehebel 21 an der Nase 37 zur Anlage bzw. zum Stillstand kommen.
Fig. 4e: Der untere Kniehebel 21 wird dadurch wieder nach außen gedrückt. Der Nocken 27 dreht sich um den Drehpunkt 28 bis der weitere Drehpunkt 30 unterhalb diesen zu liegen kommt und die Kraft 31 die Kniehebel 20 und 21 mit der Traverse 18 wiederum nach außen zieht. Der Filter 1 wird dabei durch die Kräfte 39 und 40 kompaktiert.
Fig. 4f: Der Filterrahmen 4 ist eingeknickt und der Filter 1 kompaktiert, die Pressbacken 2 und 3 befinden sich in der oberen Totpunktstellung, die Traverse 18 zu den Kniehebeln 20 und 21 ist automatisch nach außen weggeklappt. Nach Zurückfahren in die Ausgangsstellung 4a kann der kompaktierte Filter nach Wegklappen der Quertraversen 18 entnommen und ein neuer eingelegt werden.

## Patentansprüche

1. Kompaktierpresse für mit Rahmen (4) umgebene Abluftfilter (1) mit hydraulisch auf den Pressentisch (3) wirkenden Kolben (10, 11) sowie einem feststehenden Pressenoberteil und einem dagegen beweglichen Untertisch bzw. Backen (2), wobei an beiden Pressbacken (2, 3) mittels zweier Kniehebel (20, 21) gemeinsam eine oder zwei spiegelbildlich angeordnete Quertraversen (18) angelenkt sind, die nach Art einer Kniehebelpresse mittels der Kniehebel gemeinsam durch die Pressbackenbewegung automatisch senkrecht bzw. quer zur Pressrichtung der Backen (2, 3) in Richtung Pressenmitte einrückbar sind, dadurch gekennzeichnet, daß der bzw. die unteren Kniehebel (21) um einen Drehpunkt (29) schwenkbar an einem Nocken (27) mitangelenkt sind, der seinerseits um einen weiteren Drehpunkt (28) drehbar in einer Ausnehmung (34) des unteren Pressenbackens (2) befestigt ist und der mittels eines, an einem dritten Anlenk- bzw. Drehpunkt (30) angreifenden Federelements (31, 33) abhängig von seiner jeweiligen Lage um seinen Drehpunkt (28) im Backen (2) jeweils in Richtung Pressenmitte (32) bzw. Pressenaußenseite drehbar ist und daß der Nocken (27) eine zur Pressenmitte (32) gerichtete Nockenfläche (36) aufweist, die gegen eine schräge Anlauffläche (35) der Aussparung (34) gerichtet und beim Drehen des Nockens (27) in Richtung Pressenmitte (32) an diese zur Anlage schwenkbar ist.

2. Presse nach Anspruch 1, dadurch gekennzeichnet, daß oberhalb der schrägen Anlauffläche (35) der Aussparung (34) eine Nase (37) zur Anschlagbegrenzung der unteren Kniehebel (21) vorhanden ist.

3. Presse nach Anspruch 2, dadurch gekennzeichnet, daß sich beim Anlegen des/der unteren Kniehebel (21) an die Nase (37) der Federanlenkpunkt (30) in Pressrichtung gesehen oberhalb des Nockendrehpunktes (28) im Backen (2) befindet und beim weiteren Hochfahren des unteren Pressbackens (2) durch Druck des unteren Kniehebels (21) auf den Nocken (27) unterhalb dem Nockendrehpunkt (28) schwenkbar ist.

4. Presse nach Anspruch 1, 2 oder 3, dadurch gekennzeichnet, daß die den hydraulischen Pressenantrieb bildenden Kolbenstangen (8, 9) mit den Kolben (10, 11) fest in der Grundplatte (7) gelagert sind, während die zugehörigen Zylinderräume (12, 13) in einem nach oben beweglichen Zylinderaufnahmestück (14) eingebracht sind, welches seinerseits an dem unteren Pressenbacken- (2) befestigt ist.

5. Presse nach Anspruch 4, dadurch gekennzeichnet, daß in den oberen Pressenbacken (3), spiegelbildlich einander gegenüberliegend zwei seitliche Ausnehmungen (15) vorhanden sind, in welchen die beiden Zylinderaufnahmestücke (14) den Pressbacken (3) durchdringen.

6. Presse nach Anspruch 4 und 5, dadurch gekennzeichnet, daß auf das bzw. die Zylinderaufnahmestücke (14) eine Platte (16) gesetzt ist, die den Abschluß der Zylinder (12, 13) bzw. ihren Boden (17) bildet.

## Revendications

1. Presse de compactage pour filtre à air (1) monté dans un châssis (4) avec pistons (10, 11) hydrauliques agissant sur la table de presse (3) ainsi qu'une partie supérieure de presse, fixe, et une table inférieure ou mâchoire (2) pouvant se déplacer vers la partie fixe, une ou deux entretoises (18) étant montées à articulation, de façon symétrique, en commun, sur les deux mâchoires (2, 3) au moyen de deux genouillères (20, 21), ces entretoises pouvant être embrayées comme une presse à genouillère, en commun, au moyen des genouillères, par le déplacement des mâchoires, automatiquement, de façon perpendiculaire ou transversale au sens de pressage des mâchoires (2, 3) en direction du centre de la presse, presse caractérisée en ce que la ou les genouillères inférieures (21) sont montées à articulation sur une came (27) de façon à pouvoir pivoter autour d'un centre de rotation (29), la came étant fixée de son côté, de manière pivotable autour d'un autre centre de rotation (28), dans une cavité (34) de la mâchoire inférieure (2), et elle peut tourner, au moyen d'un élément à ressort (31, 33) en prise sur un troisième centre de rotation (30) ou d'articulation, en fonction de sa position du moment, autour de son centre de rotation (28) dans la mâchoire (2), chaque fois en direction du centre de la presse (32) ou du côté extérieur de la presse, la came (27) présentant une face (36) dirigée vers le centre de la presse (32), qui est tournée vers une surface de demarrage (35) oblique de la cavité (34) et qui, lors de la rotation de la came (27) en direction du centre de la presse (32), peut pivoter autour de celui-ci.

2. Presse selon la revendication 1, caractérisée en ce que, au-dessus de la surface d'accès (35) oblique de la cavité (34), est disposé un talon (37) servant de butée à la genouillère inférieure (21).

3. Presse selon la revendication 2, caractérisée en ce que, lorsque la ou les genouillères inférieures (21) reposent sur le talon (37), le centre d'articulation (30) du ressort se trouve, en regardant en direction de la presse, au-dessus du centre de rotation (28) de la came dans la mâchoire (2) et lorsque la mâchoire (2) continue de remonter, il peut pivoter, par pression de la genouillère inférieure (21) sur la came (27), en-dessous du centre de rotation de la came (28).

4. Presse selon l'une quelconque des revendications 1, 2 ou 3, caractérisée en ce que les tiges de piston (8, 9) constituant l'entraînement hydraulique de la presse sont montées avec les pistons (10, 11) de façon fixe dans la plaque de base (7), tandis que les chambres de cylindre (12, 13) y afférentes sont placées dans une pièce de réception de cylindre (14) mobile vers le haut, qui est fixée de son côté sur la mâchoire inférieure (2).

5. Presse selon la revendication 4, caractérisée en ce que dans la mâchoire supérieure (3) se trouvent deux cavités (15) latérales disposées de façon symétrique l'une par rapport à l'autre, dans lesquelles les deux pièces réceptrices de cylindre (14) traversent la mâchoire (3).

6. Presse suivant les revendications 4 et 5, caractérisée en ce que sur la ou les pièces réceptrices de cylindre (14) se trouve une plaque (16) qui constitue la fermeture des cylindres (12, 13) c'est-à-dire leur fond (17).

## Claims

1. Compacting press for framed (4) contaminated air filters (1) with pistons (10, 11) acting hydraulically on the press platen (3) and a fixed upper platen and a bottom platen and jaw (2), respectively, freely moving against it, with one or two cross beams (18) in a mirror inverted arrangement being jointly hinged to both press jaws (2, 3) by means of two toggle levers (20, 21), these cross beams being jointly and automatically displaceable towards the center of the press, either vertically or transversally to the direction of pressing of the jaws (2, 3) with the help of the toggle levers similar to a toggle lever press, with the bottom toggle lever and toggle levers (21), respectively, cohinged at a cam (27) tiltable around a pivot (29), this cam being in its turn fixed in a recess (34) of the bottom press jaw (2) and pivotable around another pivot (28) and pivotable by means of a spring element (31, 33) attacking at a third hinge and pivoting point (30) respectively, in the direction of the press center (32) and press outside, respectively, around its pivoting point (28) in the jaw (2), depending on its respective position, and with the cam (27) having a cam area (26) directed towards the center of the press (32), this cam area being directed towards a beveled contact area (35) of the recess (34) and, while the cam (27) is rotated towards the center of the press (32), tiltable to contact the latter.

2. Press according to claim 1, with a lug (37) provided above the beveled contact area (35) of the recess (34) acting as a stop to the bottom toggle lever (21).

3. Press according to claim 2 with the spring hinge point (30) lying above the cam pivoting point (28) in the jaw (2) while the bottom toggle lever(s) (21) enters (enter) into contact . with the lug (37), seen in the direction of pressing, and tiltable below the cam pivoting point, (28) while the bottom press jaw (2) is further lifted by pressure applied by the bottom toggle lever (21) to the cam (27).

4. Press according to claim 1, 2 or 3 with the piston rods (8, 9) constituting the hydraulic press drive being carried rigidly in the base plate (7) together with the pistons (10, 11) whilst the related cylinder volumes (12, 13) are contained in a cylinder accommodating piece (14) freely movable upwards which, in turn, is attached to the bottom press jaw (2).

5. Press according to claim 4, with two lateral recesses (15) provided in the upper press jaws (3) in a mirror inverted configuration, with the two cylinder accommodating pieces (14) penetrating through the press jaw (3).

6. Press according to claims 4 and 5 with a plate (16) put on the cylinder accommodating piece(s) (14) forming the top end of the cylinders (12, 13) and their bottom ends (17), respectively.
